# EUROPÄISCHE PATENTSCHRIFT

(11) **EP 0 636 755 B1**
(45) Veröffentlichungstag und Bekanntmachung des Hinweises auf die Patenterteilung: **30.07.1997**
(21) Anmeldenummer: 94107095.5
(22) Anmeldetag: 06.05.1994
(51) Int. Cl.: E04F 15/08, E01C 5/00, E01C 11/24

(54) **Bodenfliese mit Abstandshaltern**
Flooring tile with spacing elements
Dalle de plancher avec éléments d'espacement

(30) Priorität: 29.07.1993 DE 9311335 U
(43) Veröffentlichungstag der Anmeldung: 01.02.1995
(73) Patentinhaber: AKS NEDERLAND, 7443 LB Nijverdal (NL)
(72) Erfinder: Wielens, Klaus-Dieter, D-48683 Ahaus (DE); Ehrkamp, Alfred, D-48683 Ahaus (DE)
(74) Vertreter: Habbel, Hans-Georg, Dipl.-Ing.

(56) Entgegenhaltungen:
- DE-B- 1 265 765
- DE-U- 9 016 574
- FR-A- 2 520 773
- NL-A- 7 017 542

## Beschreibung

Die Erfindung bezieht sich auf eine Bodenfliese nach dem Oberbegriff des Anspruches 1.

Derartige Bodenfliesen sind aus der Praxis bekannt. Abstandshalter werden an den Seitenflächen angeordnet, um eine definierte Fugenbreite zwischen den Oberflächen der Fliesen sicherzustellen. Die Abstandshalter werden dabei als über die gesamte Breite der Seitenfläche verlaufende Vorsprünge ausgebildet. Weiterhin ist es bekannt, mehrere aufrechte Vorsprünge im Abstand voneinander an den Seitenflächen anzuordnen, wobei diese Vorsprünge bis an die Oberfläche der Platte laufen. Die Vorsprünge sind dabei üblicherweise über ihre gesamte Höhe gleich breit.

Bei den bekannten Bodenfliesen ist nachteilig, daß die Fuge zwischen zwei benachbarten Platten zu wenig Material in den Bereichen aufweist, in denen sich die Abstandshalter bis an die Oberfläche der Platte erstrecken. Insbesondere in Industrieböden, die von schweren Fahrzeugen befahren werden, kommt es dann zu unerwünschten Brüchen und Rissen des Fugenmaterials. Dies ist insbesondere bei Böden, die als flüssigkeitsdicht und säurefest ausgelegt sind, von erheblichem Nachteil.

Es besteht nämlich einerseits die Gefahr, daß die Flüssigkeiten in den Untergrund eindringen können und andererseits die Gefahr, daß herausgebrochene Fugenstücke Nester für Bakterien bilden, was je nach Einsatzgebiet der Bodenfliesen unerwünscht und gefährlich sein kann.

Weiterhin kann bei den bekannten Fliesen nicht ausgeschlossen werden, daß diese bei einer starken Belastung an einem Fliesenrand hebelartig am anderen Fliesenende hochgehebelt werden. Die gleichbreiten Vorsprünge bieten hier keine besonders gute Verankerung in der Fugenmasse, so daß derartige Bewegungen zumindest ansatzweise vollführt werden können, die wiederum zu Brüchen oder Rissen im Fugenmaterial führen können und damit zu den oben geschilderten Nachteilen.

Aus dem DE-U-90 16 574 ist eine Bodenplatte bekanntgeworden, die als Fliese ausgebildet ist, da sie u. a. auch für Bäder und Schwimmbecken, Küchen- und Schlachthofbereiche eingesetzt werden soll. Diese Fliese weist über die Höhe der Seitenwandungen verlaufende Abstandshalter auf, die kurz unter der Oberkante der Fliese enden.

Aus dem NL-A-70 17 542 ist eine rechteckige Fliese bekanntgeworden, die an einer ihrer Seitenkante nach außen hin vorspringende Vorsprünge und an der anderen Seitenkante den Vorsprüngen entsprechende Einbuchtungen aufweist, so daß im zusammengesetzten Zustand der Fliesen keine offene, später zu verfugende Fuge verbleibt.

Demgegenüber wird in der FR-A-25 20 773 eine Betonplatte mit Pflastersteincharakter beschrieben, bei der an der Außenseite eines rechteckigen Steines Abstandshalter vorgesehen sind, die im Abstand von der Oberfläche des Steines enden. Die Abstandshalter sind in ihrem Endbereich abgerundet ausgebildet. Die Seitenkanten der Abstandshalter verlaufen aber vollkommen lotrecht.

In der DE-B-12 65 765 wird ein Verbundstein zum Herstellen von Verkehrswegen beschrieben, der ähnlich wie die Einrichtung gemäß der NL-A-70 17 542, an seinen Seitenkanten mit Vorsprüngen und Ausnehmungen ausgerüstet ist. Im zusammengesetzten Zustand greifen diese Vorsprünge und Ausnehmungen ineinander ein, so daß eine dichte Anlage der Seitenwände des Steines aneinander erfolgt.

Demgegenüber liegt der Erfindung die Aufgabe zugrunde, eine Bodenfliese dahingehend zu verbessern, daß die Dichtigkeit des Bodenbelages und die Haltbarkeit der Fugen unter schweren Belastungen sichergestellt wird.

Diese der Erfindung zugrundeliegende Aufgabe wird durch die Merkmale des kennzeichnenden Teiles des Anspruches 1 gelöst.

Der Hebeleffekt bei einseitiger Belastung der Fliese wird erfindungsgemäß dadurch abgefangen, daß sich die Abstandshalter nach oben verjüngen, daß also ihre Breite nach oben abnimmt. Hierdurch stützen sich die Abstandshalter mit ihren Seitenflanken in der Fugenmasse ab, so daß die belastete Fliese sicher gehalten wird. Zudem ermöglichen die nach oben schmaler werdenden Abstandshalter nach oben zunehmende Materialmassen an Fugenmaterial, so daß auch hierdurch die Fugenmasse im oberen, nämlich im belasteten Bereich, zunehmend stabiler wird.

Eine Fase oder eine Verrundung im Übergang zwischen der Oberfläche und den Seitenflächen der Bodenfliese vermeidet scharfkantige und ggf. geradhaltige Kanten, die beim Überfahren der Fliesen durch schweres Gerät ggf. absplittern könnten und dadurch die oben geschilderten Nachteile für das Einleiten von Flüssigkeiten oder für die Schaffung von Bakteriennestern schaffen könnten.

Weiterhin ist vorteilhaft der Übergang zwischen den Abstandshaltern und den Seitenflächen abgeschrägt oder verrundet, da auf diese Weise eine möglichst satte und vollständige Füllung der Fugen mit Fugenmasse unterstützt wird, während bei rechtwinkligen oder spitzwinkligen Übergängen möglicherweise Lufteinschlüsse vorkommen können, die die Stabilität der Fugenmasse beeinträchtigen können.

In an sich bekannter Weise können Vorsprünge in Form von Erhebungen an der Oberfläche der Bodenfliese vorgesehen sein, um die Rutschfestigkeit des gesamten Bodens zu verbessern. Durch eine sternförmige Anordnung, bei der die einzelnen Vorsprünge linienartig zum Mittelpunkt der Fliese zulaufen, und zwar von den Kanten und von den Seitenmitten der Fliese aus wird eine gute Abdeckung der Oberfläche mit derartigen Vorsprünge gewährleistet, so daß eine gute Rutschsicherheit sichergestellt werden kann.

Bei länglichen Erhebungen verlaufen die Längsachsen der Erhebungen vorteilhaft winklig zu allen Seitenkanten der Oberfläche, um auf diese Weise eine möglichst gute Rutschsicherheit und ein leichtes Reinigen der Oberflächen zu ermöglichen.

Ein Ausführungsbeispiel einer erfindungsgemäßen Bodenfliese wird anhand der Zeichnung im folgenden näher erläutert. Dabei zeigt
- Fig. 1: eine erfindungsgemäße Bodenfliese in perspektivischer Ansicht von oben,
- Fig. 2: die Draufsicht einer Ecke der Bodenfliese von Fig. 1 und
- Fig. 3: die Seitenansicht entlang einer Seite der Bodenfliese von Fig. 1 und 2.

In Fig. 1 ist mit 1 allgemein eine Bodenfliese bezeichnet mit einer Oberfläche 2 und Seitenflächen 3. Die Bodenfliese 1 ist sechseckig ausgebildet, um bei schwerer Belastung in einem Industriefußboden die auftretenden Kräfte möglichst gleichmäßig an umgebende Fliesen weiterleiten zu können.

An den Seitenflächen 3 sind Abstandshalter 4 angeordnet, die sich vom Boden der Seitenflächen bis zu einem gewissen Abstand von der Oberfläche 2 erstrecken. Die Abstandshalter 4 laufen von unten nach oben konisch zu, um eine möglichst gute Verzahnung mit der Fugenmasse sicherzustellen und auf diese Weise eine Aufwärtsbewegung der Bodenfliese 1 sicher zu verhindern.

Wie aus Fig. 2 hervorgeht, sind die Seitenkanten der Abstandshalter 4 gegenüber den Seitenflächen 3 verrundet, um einen sanften Übergang zu schaffen, an dem sich keine Luftblasen beim Einfüllen der Fugenmasse halten können.

Aus Fig. 3 geht hervor, daß der Übergang zwischen der Seitenfläche 3 und der Oberfläche 2 als Verrundung 5 ausgebildet ist. Weiterhin geht aus Fig. 3 hervor, daß die Abstandshalter 4 gegenüber der Seitenfläche 3 nach oben hin abgeschrägt verlaufen, um auch hier ein porenfreies Einfüllen der Fugenmasse zu unterstützen.

Auf der Oberfläche 2 sind in mehreren Linien 6 längliche reiskornförmige Erhebungen 7 angeordnet, um die Rutschsicherheit des Bodenbelages zu verbessern. Die Längsachse der einzelnen Erhebungen 7 ist so schräg angeordnet, daß sie im Winkel zu jeder der Seitenkanten der Oberfläche 2 verläuft.

## Patentansprüche

1. Bodenfliese (1) mit an den Seitenflächen angeformten Abstandshaltern (4), wobei an einer Seitenfläche mehrere Abstandshalter (4) vorgesehen sind, die als im wesentlichen aufrecht verlaufende Vorsprünge ausgebildet sind, wobei die oberen Enden der Abstandshalter (4) im Abstand von der Oberfläche (2) der Bodenfliese (1) enden, dadurch gekennzeichnet, daß die Breite der Abstandshalter (4) von unten nach oben abnimmt.

2. Bodenfliese nach Anspruch 1, dadurch gekennzeichnet, daß die Kante zwischen der Oberfläche (2) und den Seitenflächen (3) eine Fase oder eine Verrundung (5) aufweist.

3. Bodenfliese nach Anspruch 1 oder 2, dadurch gekennzeichnet, daß der Übergang zwischen den Abstandshaltern (4) und den Seitenflächen (3) verrundet oder abgeschrägt verläuft.

4. Bodenfliese nach einem der vorhergehenden Ansprüche mit rutschhemmenden Erhebungen auf der Oberfläche, dadurch gekennzeichnet, daß die Längsachse der Erhebungen (7) im Winkel zu allen Seitenkanten der Oberfläche (2) verläuft.

## Claims

1. A floor tile (1) comprising spacers (4) formed on the side faces, a plurality of spacers (4) being provided on each side face, which spacers (4) are constructed as substantially uprightly extending projections, the upper ends of the spacers (4) ending at a distance from the upper surface (2) of the floor tile (1), characterised in that the width of the spacers (4) decreases from bottom to top.

2. A floor tile according to claim 1, characterised in that the edge between the upper surface (2) and the side faces (3) is bevelled or rounded (5).

3. A floor tile according to claim 1 or claim 2, characterised in that the transition between the spacers (4) and the side faces (3) is rounded or chamfered.

4. A floor tile according to any one of the preceding claims with anti-slip bumps on its upper surface, characterised in that the longitudinal axes of the bumps (7) extend at an angle to all the side edges of the upper surface (2).

## Revendications

1. Dalle de plancher (1) comportant des pièces d'écartement (4) formées d'un seul tenant sur les faces latérales, plusieurs pièces d'écartement (4) étant prévues sur une face latérale et étant réalisées sous la forme de protubérances s'étendant sensiblement droites, les extrémités supérieures des pièces d'écartement (4) se terminant à une certaine distance de la surface (2) de la dalle de plancher (1), caractérisée en ce que la largeur des pièces d'écartement (4) va en diminuant du bas vers le haut.

2. Dalle de plancher selon la revendication 1, caractérisée en ce que le bord entre la surface (2) et les faces latérales (3) présente un biseau ou un arrondi (5).

3. Dalle de plancher selon la revendication 1 ou 2, caractérisée en ce que la transition entre les pièces d'écartement (4) et les faces latérales (3) est arrondie ou biseautée.

4. Dalle de plancher selon l'une des revendications précédentes, comportant des bosses antidérapage sur la surface, caractérisée en ce que l'axe longitudinal des bosses (7) s'étend en formant un angle par rapport à tous les bords latéraux de la surface (2).
